# EUROPÄISCHE PATENTSCHRIFT

(11) **EP 0 262 166 B1**
(45) Veröffentlichungstag und Bekanntmachung des Hinweises auf die Patenterteilung: **10.06.1992**
(21) Anmeldenummer: 87901383.7
(22) Anmeldetag: 06.03.1987
(51) Int. Cl.: F02P 7/077, F02P 5/155, F02P 17/00

(54) **VERFAHREN ZUR ERKENNUNG DES ARBEITSTAKTES EINES ZYLINDERS EINER BRENNKRAFTMASCHINE**
PROCESS FOR IDENTIFYING THE WORKING CYCLE OF A CYLINDER IN AN INTERNAL COMBUSTION ENGINE
PROCEDE D'IDENTIFICATION DU TEMPS MOTEUR D'UN CYLINDRE DANS UN MOTEUR A COMBUSTION INTERNE

(30) Priorität: 04.04.1986 DE 3611262
(43) Veröffentlichungstag der Anmeldung: 06.04.1988
(73) Patentinhaber: ROBERT BOSCH GMBH, 70442 Stuttgart (DE)
(72) Erfinder: BEYER, Hans-Ernst, D-7141 Oberriexingen (DE); BONITZ, Jörg, D-7130 Mühlacker 6 (DE); ENTENMANN, Robert, D-7141 Benningen (DE); FÖRSTER, Siegmar, D-7141 Schwieberdingen (DE); KNAB, Rochus, D-7014 Kornwestheim (DE); KÜNZEL, Walter, D-7140 Ludwigsburg (DE); KUGLER, Wolfgang, D-7143 Vaihingen/Enz 3 (DE); MAHLBERG, Alfred, D-7149 Freiberg (DE); MILLER, Bernhard, D-7000 Stuttgart 1 (DE); PHILIPP, Matthias, D-7000 Stuttgart 40 (DE); ROHDE, Siegfried, D-7141 Schwieberdingen (DE); UNLAND, Stefan, D-7140 Ludwigsburg (DE); VIESS, Walter, D-7141 Schwieberdingen (DE); WINTER, Herbert, D-7144 Asperg (DE); ZIMMERMANN, Jürgen, D-7141 Schwieberdingen (DE)
(86) Internationale Anmeldenummer: DE8700100
(87) Internationale Veröffentlichungsnummer: WO8705971

(56) Entgegenhaltungen:
- DE-A- 2 836 479
- FR-A- 2 164 268
- FR-A- 2 374 528
- LU-A- 85 979
- US-A- 3 930 201

## Beschreibung

Die Erfindung geht aus von einem Verfahren zur Erkennung des Arbeitstaktes eines Zylinders einer Brennkraftmaschine nach der Gattung des Hauptanspruches.

Bei gewissen Arten von Steuerungen bei Brennkraftmaschinen, insbesondere der Zündung oder Einspritzung, ist eine Erkennung des Arbeitstaktes eines bestimmten Zylinders erforderlich. Üblicherweise ist hierfür ein Geber vorgesehen, der auf eine an der Nockenwelle der Brennkraftmaschine angebrachten Marke anspricht. Da aber hauptsächlich aufgrund des mechanischen Spiels die Winkelgenauigkeit dieses Gebers nicht ausreicht, wird dieses Gebersignal mit einem Signal eines Drehzahlgebers verknüpft, der auf Marken einer sich mit der Kurbelwelle drehenden Geberscheibe anspricht.

Aus der US-PS 3 592 178 ist ein elektronisches Zündsystem bekannt, bei dem zur Zündwinkelregelung und Zylindererkennung eine sich synchron mit dem Verteilerfinger des Zündverteilers drehende Geberscheibe verwendet wird. Ein Geber ist für eine kontinuierliche Drehwinkelinformation vorgesehen, ein weiterer Geber ist für eine Zylindererkennung vorgesehen.

Eine weitere elektronische Zündanlage für einen Verbrennungsmotor mit mehreren Zylindern, die es gestattet, den Zeitpunkt des Zündens des in den Zylinder eingespritzten Luft-Kraftstoff-Gemisches zu steuern, ist aus der Druckschrift FR-A-2 374 528 bekannt. Die bekannte Zündanlage umfaßt zwei Geber, die in der Lage sind, die Zustandsparameter des Motors als elektrische Signale auszudrücken. Diese Geber sind ein Kolbenhub-Positionsgeber, mit dem der Hub der einzelnen Kolben ermittelt werden kann, sowie ein Druckgeber, der ein die Belastung des Motors darstellendes Signal liefert. Neben diesen beiden Gebern ist auch noch ein Drehzahlgeber vorgesehen. Durch Auswertung der verschiedenen Gebersignale ist eine Steuerung der Zündung möglich.

Aus der DE-A-2 836 479 ist eine Einrichtung zur Messung des Drehwinkels eines Rotationselementes bekannt, bei der eine mit der Kurbelwelle verbundene Geberscheibe, die mehrere Markierungen aufweist, von einem oder mehreren Sensoren abgetastet wird. Aus der Aufeinanderfolge der einzelnen Impulse, die beim Vorbeilaufen der Markierungen an dem oder den Sensoren erzeugt werden, läßt sich der augenblicklich vorliegende Drehwinkel der Kurbelwelle ermitteln.

Der vorliegenden Erfindung liegt nun die Aufgabe zugrunde, ein Verfahren zur Erkennung des Arbeitstaktes eines Zylinders einer Brennkraftmaschine zu finden, das die hohe Genauigkeit der Winkelauflösung eines Gebersystems besitzt und dessen Geberrad sich direkt an der Kurbelwelle der Brennkraftmaschine befindet.

Die gestellte Aufgabe wird durch das erfindungsgemäße Verfahren mit den kennzeichnenden Merkmalen des Hauptanspruchs gelöst.

### Vorteile der Erfindung

Das erfindungsgemäße Verfahren mit den kennzeichnenden Merkmalen des Hauptanspruchs hat den besonderen Vorteil, daß es mit einem einzigen Geber auskommt. Das macht sich vorteilhaft auf der Kostenseite bemerkbar. Ein weiterer besonderer Vorteil besteht darin, daß die Betriebssicherheit des Systems erhöht wird, da durch die verringerte Anzahl von Systemkomponenten die Anzahl der möglichen Ausfälle verringert wird.

Besonders vorteilhafte Ausgestaltungen der erfindungsgemäßen Lösung sind in den Unteransprüchen angegeben. Sie beruhen auf der Verwendung von physikalischen Größen der Brennkraftmaschine, die durch die laufenden Arbeitsprozesse der Brennkraftmaschine eine Veränderung erfahren. Die Signale von möglicherweise bereits für andere Zwecke an der Brennkraftmaschine angebrachten Gebern können bei der erfindungsgemäßen Lösung mitverwandt werden. Durch die damit mögliche Doppelausnutzung von Systemkomponenten ist eine weitere besonders vorteilhafte Kostenreduzierung für das Gesamtsystem möglich.

### Zeichnung

Ein Ausführungsbeispiel der Erfindung ist in der Zeichnung dargestellt und in der nachfolgenden Beschreibung näher erläutert. Figur 1 zeigt ein Signaldiagramm zur Erläuterung der Wirkungsweise; Figur 2 zeigt ein Schaltdiagramm des Ausführungsbeispieles.

### Beschreibung des Ausführungsbeispiels

In der ersten Zeile der Figur 1 ist eine Zündreihenfolge Z einer laufenden Fünfzylinder-Brennkraftmaschine während zwei Kurbelwellenumdrehungen über dem abgelaufenen Kurbelwellenwinkel dargestellt. Weiterhin ist die Zündreihenfolge 1-2-4-5-3 der einzelnen Zylinder angegeben. Es ist daraus ersichtlich, daß von einem Arbeitstakt eines Zylinders bis zum nächsten jeweils ein Abstand von zwei Kurbelwellenumdrehungen notwendig ist. Die Darstellung in der Figur 1 entspricht ziemlich genau dem Verhalten der Brennkraftmaschine während eines ruhigen Leerlaufbetriebes.

In der zweiten Zeile der Figur 1 ist ein Signal SK dargestellt, das von einem Geber herrührt, der auf eine an einer sich mit der Kurbelwelle synchron drehenden Geberscheibe angebrachten Marke anspricht. Das Signal SK entspricht also einer Pulsfolge, die durch eine Folge von Einzelimpulsen gebildet wird, welche bei jeder vollen Umdrehung der Geberscheibe ausgelöst werden.

In der dritten Zeile der Figur 1 ist ein Signal SM dargestellt, das proportional zur augenblicklichen Drehzahl der Kurbelwelle ist. Das Signal SM setzt sich zusammen aus einem Gleichanteil SN, dem eine von den Verbrennungsvorgängen in der Brennkraftmaschine herrührende Schwingung überlegert ist. Wälrend jedes Arbeitstaktes eines Zylinders wird nämlich die Kurbelwelle der Brennkraftmaschine beschleunigt, während sich die anderen Zylinder im Verdichtungs-, Ausstoß- oder Ansaugtakt befinden und dabei Leistung verbrauchen. Durch den in der Zündreihenfolge aufeinanderfolgenden Wechsel der einzelnen Zylinder, die über die Kurbelwelle in einer festen Phasenbeziehung zueinander stehen, kommt dabei die Welligkeit des Signals SM zustande.

In der vierten Zeile der Figur 1 ist ein Signal SD eingezeichnet, das durch einen digitalen Vergleich des Signals SM mit seinem eigenen Gleichanteil SN entstanden ist. D.h., das Signal SD wechselt jedesmal dann seinen Zustand, wenn das modulierte Signal SM jeweils größer oder kleiner als sein eigener Mittelwert SN wird.

Wie nun leicht ersichtlich ist, läßt sich aus einer gemeinsamen Betrachtung der Signale SK und SD in einfacher Weise die Erkennung des Arbeitstaktes des Zylinders Nr. 1 erkennen. Durch eine einfache logische Verknüpfung der Signale SK und SD ergibt sich also ein Erkennungssignal SE, wie es in der fünften und letzten Zeile der Figur 1 aufgetragen ist. Da die einzelnen Zylinder der Brennkraftmaschine in einer festen Phasenbeziehung zueinander stehen, lassen sich durch einfache Winkeladdition gleichfalls die Arbeitstakte jedes beliebigen Zylinders erkennen, was zur Vereinfachung der Darstellung aber hier nicht weiter gezeigt ist.

In Figur 2 ist eine Geberscheibe 1 dargestellt, die einer in Wirklichkeit sich mit der Kurbelwelle drehenden Geberscheibe an der Brennkraftmaschine entspricht. Die Geberscheibe 1 weist eine Bezugsmarke 11 und weitere Winkelmarken 12 auf. Die Bezugsmarke 11 besteht einfach aus einer Winkelmarke 12, die zur Bezugserkennung geteilt wurde. Gegenüber den Marken der Geberscheibe 1 ist ein Geber 2 angebracht, dessen Ausgangssignal auf einen Wandler-Verstärker 3 geführt wird. Der Wandlerverstärker 3 verarbeitet die in Geber 2 induzierten Spannungssignale zu Signalen SM und SK, wie sie in Figur 1 dargestellt sind. Dabei erscheint das Signal SM an einen Ausgang 31 und das Signal SK an einem Ausgang 32 des Wandlerverstärkers 3. Das Signal SM wird einerseits auf ein Tiefpaßfilter 4 und andererseits auf den invertierenden Eingang eines Vergleichers 5 geführt. Zur Verringerung der Störempfindlichkeit weist der Vergleicher 5 eine geringe Hysterese auf, stellt also einen Schmitt-Trigger dar. Das Triefpaßfilter 4 bildet an seinem Ausgang den Gleichanteil SN des Signales SM entsprechend den Darstellungen in der Figur 1. Das Signal SK aus dem Wandlerverstärker 3 und das Ausgangssignal des Vergleichers 5, das dem Signal SD der Figur 1 entspricht, werden auf eine logische Verknüpfungsstufe 6 geführt, die so geschaltet ist, daß an ihrem Ausgang ein Signal entsprechend dem Erkennungssignal SE der Figur 1 entsteht. Die Verknüpfungsstufe 6 stellt also eine UND-Stufe mit einem invertierenden Eingang dar. An zwei Signalklemmen 7, 8 können für eine aus Gründen der Vereinfachung nicht näher dargestellte Weiterverarbeitung die Signale SE bzw. SN abgegriffen werden.

In glatt äquivalenter Weise kann die in Figur 2 gezeigte Schaltung auch in der Software eines Mikrorechners realisiert werden. Diese Lösung bietet sich nicht zuletzt auch deswegen an, weil die Ausgangssignale des Gebers 2 bereits in einer für digitale Verarbeitung gut geeignten Form vorliegen.

Im bevorzugten Ausführungsbeispiel werden zur erfindungsgemäßen Zylindererkennung die Signale eines Inkrementsystems verwendet. Bei anderen bekannten Segmentsystemen bieten sich zur erfindungsgemäßen Zylindererkennung andere Signale an, die ebenfalls wie die Rotation der Kurbelwelle durch die Verbrennungsvorgänge in der Brennkraftmaschine moduliert werden. Hierbei sind insbesondere Drucksignale im Ansaugtrakt, im Verbrennungsraum oder in einer abgasführenden Leitung geeignet. Es bieten sich aber auch Batteriespannung, Temperatur und mechanische Schwingungen des Motors als geeignete physikalische Größen an.

## Patentansprüche

1. Verfahren zur Erkennung des Arbeitstaktes eines Zylinders bei einer Brennkraftmaschine mit ungerader Zylinderzahl, insbesondere bei einem Viertakt-Kolbenmotor, wobei ein erstes Signal (SK) durch Abtastung einer sich mit der Kurbelwelle synchron drehenden Geberscheibe mit einer Marke erhalten wird, wobei das erste Signal (SK) einem festen Kurbelwellenwinkel zugeordnet ist, dadurch gekennzeichnet, daß ein zweites Signal (SD) gebildet wird, das der Grundfrequenz der Verbrennungsvorgänge in der Brennkraftmaschine zugeordnet ist und daß ein Erkennungssignal (SE) durch eine logische Verknüpfung des ersten und zweiten Signals gebildet wird, wenn diese logische Verknüpfung einen vorgegebenen Zusammenhang zwischem dem ersten (SK) und dem zweiten Signal (SD) zeigt.

2. Verfahren nach Anspruch 1, dadurch gekennzeichnet, daß das zweite Signal durch eine Drehzahlvariation oder Beschleunigung der Kurbelwelle der Brennkraftmaschine gebildet wird.

3. Verfahren nach Anspruch 1, dadurch gekennzeichnet, daß das zweite Signal durch ein Drucksignal der Brennkraftmaschine gebildet wird.

4. Verfahren nach Anspruch 1, dadurch gekennzeichnet, daß das zweite Signal durch die Batteriespannung gebildet wird.

5. Verfahren nach Anspruch 1, dadurch gekennzeichnet, daß das zweite Signal durch ein Temperatursignal der Brennkraftmaschine gebildet wird.

6. Verfahren nach einem der vorhergehenden Ansprüche, dadurch gekennzeichnet, daß das erste und zweite Signal digitale Signale sind, daß das erste Signal dann einen bestimmten logischen Zustand einnimmt, wenn sich in einem Zylinder der Brennkraftmaschine durch die Kolbenbewegung der Arbeitsraum vergrößert und daß das zweite Signal dann einen bestimmten logischen Zustand einnimmt, wenn in der Brennkraftmaschine ein Verbrennungsvorgang stattfindet.

7. Verfahren nach einem der vorhergehenden Ansprüche, dadurch gekennzeichnet, daß die logische Verknüpfung eine UND-Verknüpfung ist.

## Claims

1. Process for identifying the working cycle of a cylinder in an internal combustion engine with an uneven number of cylinders, in particular in a four-stroke piston engine, a first signal (SK) being obtained by sensing a signal generating disc with a mark rotating synchronously with the crankshaft, the first signal (SK) being assigned to a fixed crankshaft angle, characterised in that a second signal (SD) is formed which is assigned to the base frequency of the combustion processes in the internal combustion engine and in that a detection signal (SE) is formed by means of a logical connection of the first and second signal if this logical connection shows a predetermined relationship between the first (SK) and second (SD) signal.

2. Process according to Claim 1, characterised in that the second signal is formed by varying the engine speed or accelerating the crankshaft of the internal combustion engine.

3. Process according to Claim 1, characterised in that the second signal is formed by a pressure signal of the internal combustion engine.

4. Process according to Claim 1, characterised in that the second signal is formed by the battery voltage.

5. Process according to Claim 1, characterised in that the second signal is formed by a temperature signal of the internal combustion engine.

6. Process according to one of the preceding claims, characterised in that the first and second signal are digital signals, in that the first signal assumes a specific logical state when the working space is increased in a cylinder of the internal combustion engine by the movement of the piston and in that the second signal assumes a specific logical state when a combustion process takes place in the internal combustion engine.

7. Process according to one of the preceding claims, characterised in that the logical connection is an AND operation.

## Revendications

1. Procédé d'identification du temps moteur d'un cylindre d'un moteur à combustion interne ayant un nombre impair de cylindres, notamment d'un moteur à piston à quatre temps, selon lequel on forme un premier signal (SK) par détection d'un repère d'un disque phonique tournant en synchronisme avec le vilebrequin, le premier signal (SK) étant associé à un angle fixe du vilebrequin, procédé caractérisé en ce qu'on forme un second signal (SD) qui est associé à la fréquence de base des phases de combustion dans le moteur à combustion interne et en ce que par une combinaison logique du premier et du second signal on forme un signal d'identification (SE), si cette combinaison logique montre une relation prédéterminée entre le premier et le second signal (SK, SD).

2. Procédé selon la revendication 1, caractérisé en ce que le second signal est formé par une variation de vitesse de rotation ou une accélération du vilebrequin du moteur.

3. Procédé selon la revendication 1, caractérisé en ce que le second signal est formé par un signal de pression du moteur.

4. Procédé selon la revendication 1, caractérisé en ce que le second signal est formé par la tension de la batterie.

5. Procédé selon la revendication 1, caractérisé en ce le second signal est formé par un signal de température du moteur à combustion interne.

6. Procédé selon l'une des revendications précédentes, caractérisé en ce que le premier et le second signal sont des signaux numériques, le premier signal prenant un certain état logique lorsque dans le cylindre du moteur à combustion interne, le volume de travail augmente du fait du mouvement du piston et en ce que le second signal prend alors un état logique déterminé lorsqu'une phase de combustion se produit dans le moteur à combustion interne.

7. Procédé selon l'une des revendications précédentes, caractérisé en ce que la combinaison logique est une combinaison logique (ET).
